# FASCICULE DE BREVET EUROPEEN

(11) **EP 2 064 970 B1**
(45) Date de publication et mention de la délivrance du brevet: **26.11.2014**
(21) Numéro de dépôt: 08169024.0
(22) Date de dépôt: 13.11.2008
(51) Int. Cl.: A47B 47/02, A47B 57/10

(54) **Dispositif de rayonnage**
Regalvorrichtung
Shelving device

(30) Priorité: 28.11.2007 FR 0759384
(43) Date de publication de la demande: 03.06.2009
(73) Titulaire: Atroisaxe, 59390 Lys Lez Lannoy (FR)
(72) Inventeur:
(74) Mandataire: Balesta, Pierre

(56) Documents cités:
- US-A- 4 173 934
- US-A- 4 285 436

## Description

L'invention se rapporte à un dispositif de rayonnage.

Plus précisément, l'invention concerne un dispositif de rayonnage avec une structure tridimensionnelle composée d'éléments assemblés entre eux de manière amovible ou définitive.

Classiquement, les dispositifs de rayonnage comportent des montants au nombre de quatre reliés par des traverses reliant les montants deux à deux de manière à maintenir un écartement constant entre les montants.

Le dispositif de rayonnage classique comporte également des tablettes permettant le support d'objets ou encore le stockage de matériaux.

Un dispositif de rayonnage est décrit par exemple dans le document US-A-4173934.

A ce sujet, il est important de noter que l'invention pourra être utilisée tant pour des applications professionnelles, notamment dans des entrepôts, et notamment pour le stockage de matériaux ou objets lourds et/ou de volumes important que pour des applications domestiques et notamment la réception de matériaux ou d'objets plus légers.

Un problème récurrent dans les dispositifs de rayonnage commercialisés est la liaison entre les tablettes et le reste du dispositif de rayonnage.

Jusqu'à présent, différentes solutions ont été proposées pour réaliser l'assujettissement entre la tablette et le dispositif de rayonnage.

Dans un premier mode de réalisation, les tablettes comportent des moyens d'assemblage tels que des crochets fixés à la tablette et permettant de s'engager dans des découpes prévues dans les montants ; cette solution technique présente toutefois différents inconvénients et notamment la fabrication de ces tablettes est complexe à réaliser.

Selon un second mode de réalisation, on utilise des clips pouvant être insérés dans les montants du dispositif de rayonnage et sur lesquels reposent simplement les tablettes par gravité.

Ce type d'assujettissement est avantageux dans le sens où il permet d'ajouter ou de retirer facilement les tablettes même une fois le dispositif de rayonnage monté complètement ; toutefois, il présente également des inconvénients et notamment un problème de stabilité des tablettes qui ne font que reposer sur les clips.

Dans ce type de dispositif, il y a un risque important de décrochement accidentel de la tablette par rapport aux clips.

Par ailleurs, ces tablettes ne sont pas adaptées pour recevoir des charges importantes compte tenu du fait que les contraintes de poids sont reportées entièrement sur les clips qui sont en général des éléments relativement fins.

La présente invention a pour but de pallier aux inconvénients précités et de proposer un dispositif de rayonnage dans lequel les moyens d'assujettissement entre chaque tablette et le dispositif permettent une grande stabilité des tablettes sans risque accidentel de décrochement de ces dernières.

Un autre but de la présente invention est de proposer un dispositif de rayonnage dans lequel la structure d'assemblage entre les traverses et le dispositif de rayonnage permet la réception sur les tablettes d'objets lourds et volumineux.

Un autre objet de la présente invention est de proposer un dispositif de rayonnage dans lequel les tablettes peuvent être aisément ajoutées ou retirées même lorsque le dispositif de rayonnage est complètement monté.

Un autre objet de la présente invention est de proposer un dispositif de rayonnage dans lequel les moyens d'assujettissement entre la tablette et le dispositif de rayonnage permettent également la réception d'éléments rigidificateurs de la tablette.

Un autre objet de la présente invention est de proposer un dispositif de rayonnage dans lequel les moyens d'assujettissement entre chaque tablette de support et le dispositif de rayonnage permettent une fabrication aisée de chaque tablette.

Un autre objet de la présente invention est de proposer un dispositif de rayonnage dans lequel les moyens d'assujettissement entre la tablette et le dispositif de rayonnage sont masqués lorsque l'assemblage est réalisé permettant d'améliorer considérablement l'esthétique du dispositif de rayonnage.

A cet effet, la présente invention a pour objet un dispositif de rayonnage comportant des montants, des traverses reliant les montants entre eux deux à deux et au moins une tablette de support ainsi que des moyens d'assujettissement de la tablette sur le reste du dispositif de rayonnage.

Selon l'invention, les moyens d'assujettissement comprennent :
- des fentes ménagées dans au moins un rebord de chaque tablette ;
- au moins un repli réalisé sur chaque traverse permettant la formation d'une double paroi et tel que le repli de la traverse coopère avec les fentes ménagées dans la tablette permettant la réception d'un bord de la tablette dans la double paroi de la traverse.

D'autres caractéristiques et avantages de l'invention apparaîtront plus clairement à la lecture de la description ci-après d'un exemple préféré de réalisation dans lequel la description n'est donnée qu'à titre d'exemple non limitatif et en référence aux dessins annexés parmi lesquels :
- la figure 1 représente en vue de perspective un exemple de dispositif de rayonnage conforme à l'invention ;
- la figure 2 représente un exemple de réalisation en perspective d'une tablette de support conforme à l'invention ;
- la figure 3 représente un détail de réalisation de la tablette représentée à la figure 2 ;
- la figure 4 représente un exemple de réalisation d'une traverse réalisée conformément à l'invention ;
- la figure 5 et la figure 6 représentent respectivement une vue de dessous d'une tablette équipée d'un élément rigidificateur et une vue de dessous de la tablette équipée d'un élément rigidificateur assemblé sur une traverse.

En se reportant aux figures 1 à 6, on voit représenté un dispositif de rayonnage 1 comportant des montants 2, des traverses 3 et différentes tablettes de support 4.

En se reportant cette fois plus précisément aux figures 2 à 4, on voit réalisés des moyens d'assujettissement 5 entre les tablettes 4 et les traverses 3.

Plus précisément, les moyens d'assujettissement 5 comprennent des fentes 6 ménagées dans au moins un rebord 7 de chaque tablette 4, et au moins un repli 8 réalisé sur chaque traverse 3 permettant la formation d'une double paroi 9 présentant notamment un profil en U voire en J.

En se reportant cette fois à la figure 6, on voit réalisée la coopération entre la traverse 3 et la tablette 4 à savoir que le repli 8 coopère avec la fente 6 ménagée dans la tablette 4 et permettant la réception du rebord 7 de la tablette 4 dans la double paroi 9 de la traverse 3.

En se reportant à la figure 2, on voit que la tablette 4 comporte deux rebords 7 présentant chacun une fente 6 par extrémité.

Il s'agira de la configuration la plus classique, les fentes 6 de chaque rebord 7 coopérant avec deux traverses latérales 3 permettant la réception de chaque tablette 4 au voisinage de ses quatre coins et tel que représenté également à la figure 1.

Cela étant, dans d'autres configurations, on pourra prévoir que les moyens d'assujettissement 5 ne soient situés qu'au niveau d'un bord de la tablette 4, les autres bords étant équipés d'autres systèmes d'accrochage.

Dans l'exemple de réalisation illustré dans les figures 1 à 5, le rebord 7 a une section sensiblement quadrilatère et la fente 6 s'étend de la face intérieure 10 à la face inférieure 11 du rebord 7.

Cette caractéristique permet de pouvoir enfoncer le repli 8 de la traverse 3 sur une hauteur importante permettant d'augmenter d'autant la stabilité de la tablette 4 sur le dispositif de rayonnage 1 et également d'empêcher tout décrochement accidentel puisque, pour permettre le désengagement de la tablette 4 par rapport à la traverse 3, et donc par rapport au dispositif de rayonnage 1, l'utilisateur doit soulever la tablette 4 d'une hauteur correspondant à la hauteur du repli 8 ou à la hauteur de la fente selon que la hauteur du repli 8 est sensiblement supérieure ou sensiblement inférieure à la hauteur de la fente 6.

En fonction des contraintes de sécurité, on pourra donc envisager un repli 8 de grande hauteur correspondant à une hauteur de fente 6 également importante.

De préférence, la hauteur du repli 8 est légèrement supérieure à la hauteur de la fente 6, en sorte que le rebord 8a du repli 8 soit en contact sur le fond 6a de la fente 6 et que la base 9a du profil en U soit dans le plan du décrochement 11a de la face inférieure 11 du rebord 7, tel que cela apparaît sur les figures 3 à 6.

On pourrait toutefois envisager une hauteur du repli 8 légèrement inférieure à la hauteur de la fente 6, dans quel cas le côté interne de la base 9a du profil en U serait en contact sur la face inférieure 11 du rebord 7.

Le fonctionnement et le montage du dispositif de rayonnage 1 sont très simples puisque, dans un premier temps, on vient relier les montants 2 deux à deux au moyen des traverses 3 et ensuite, une fois les montants 2 positionnés et fixés, on vient positionner chaque tablette 4 sur les traverses 3, ces tablettes 4 pouvant être retirées ou remises sans nécessiter de démonter les montants 2 ou même les traverses.

Afin de faciliter le positionnement de la tablette 4 par rapport à la traverse 3, on prévoit au niveau des fentes 6 une partie élargie 12 facilitant l'introduction de la traverse 3 au niveau de son repli 8.

De manière avantageuse, on prévoit aussi que l'écart séparant la double paroi 9 correspond à la distance entre la fente 6 et l'extrémité 13 du rebord 7. De cette manière, la tablette 4 est complètement calée par rapport à la traverse 3 tant dans le plan vertical que dans le plan horizontal.

En se reportant à la figure 4, on voit que le repli 8 de la traverse 3 s'étend sur toute la longueur de la traverse 3 entre les pattes d'accrochage 14 au montant.

Cette caractéristique a un double avantage, d'une part, elle permet de limiter les opérations d'usinage sur la traverse 3 et, d'autre part, les parties 8 non occupées pour la réception du repli 7 peuvent permettre la réception d'éléments rigidificateurs 15.

Cela étant, dans d'autres modes de réalisation, on pourra prévoir que la traverse 3 comporte uniquement deux replis 8 au niveau de ses extrémités correspondant sensiblement aux dimensions des fentes 6.

En se reportant cette fois principalement aux figures 5 et 6, on voit réalisé un élément rigidificateur 15 permettant le soutien d'une tablette 4.

En fonction des charges supportées par le dispositif de rayonnage 1, on pourra prévoir que chaque tablette 4 ou seulement certaines d'entre elles soient équipées d'un ou plusieurs éléments rigidificateurs 15.

Selon un mode de réalisation, un tel élément rigidificateur 15 est indépendant et amovible. Ainsi, de tels éléments rigidificateurs 15 sont rapportés sous les tablettes 4 en fonction des besoins, c'est-à-dire de la charge à supporter.

Selon une variante de réalisation, de tels éléments rigidificateurs 15 peuvent être fixés sous la tablette 4, par exemple par clinchage ou soudage. Dans ce cas, le dispositif peut comprendre un premier type de tablettes 4 munies d'éléments rigidificateurs 15 et un second type de tablettes 4 sans éléments rigidificateurs 15.

De manière avantageuse, on prévoit que l'élément rigidificateur 15 comporte à chaque extrémité 17 des fentes 16 coopérant avec la double paroi 9 des traverses 3.

De manière également avantageuse, on prévoit, au niveau de la traverse 3, des encoches 18 telles que représentées à la figure 4 afin d'assurer un blocage de l'élément rigidificateur 15 et empêcher sa translation dans le sens de l'axe principal de la traverse 3.

L'écartement entre ces encoches 18 correspond à la longueur des fentes 16 et permet par conséquent de venir retenir l'élément rigidificateur 15 empêchant toute translation de ce dernier une fois positionné dans ces encoches 18.

En revenant à la figure 4, on voit représentée une autre caractéristique avantageuse de la traverse 3. Plus précisément, on voit que la traverse 3 comporte un décroché 20.

Ce décroché 20 permet à la fois d'augmenter la rigidité de la traverse 3 et d'autoriser un alignement avec le chant 19 de la tablette 4 permettant par conséquent un alignement de l'ensemble des éléments 3 et 4 par rapport aux montants 2 sans aucun jeu.

Il est également intéressant de souligner que la traverse 3 pourra être réalisée avantageusement en une seule pièce.

La structure particulière des moyens d'assujettissement 5 permet donc d'obtenir un dispositif de rayonnage 1 notamment modulable aisé à monter ou à démonter et présentant une grande stabilité tant sur les plans horizontal que vertical.

Bien entendu, d'autres modes de réalisation à la portée de l'homme de l'art auraient également pu être envisagés sans pour autant sortir du cadre de l'invention définie par les revendications ci-après.

## Revendications

1. Dispositif de rayonnage comportant des montants (2), des traverses (3) reliant les montants (2) deux à deux, au moins une tablette de support (4) et des moyens d'assujettissement (5) de la tablette (4), **caractérisé en ce que** les moyens d'assujettissement (5) comprennent :
- des fentes (6) ménagées dans au moins un rebord (7) de chaque tablette (4),
- au moins un repli (8) réalisé sur chaque traverse (3) permettant la formation d'une double paroi (9) et tel que le repli (8) de la traverse (3) coopère avec les fentes (6) ménagées dans la tablette (4) permettant la réception d'un bord de la tablette (4) dans la double paroi (9) de la traverse (3).

2. Dispositif de rayonnage selon la revendication 1 dans lequel la tablette (3) comporte deux rebords (7) présentant chacun une fente (6) par extrémité, et coopérant avec deux traverses latérales (3) permettant la réception de chaque tablette (4) par les traverses (3) au voisinage de ses quatre coins.

3. Dispositif de rayonnage selon l'une ou l'autre des revendications 1 ou 2 dans lequel le rebord (7) de la tablette (4) a une section sensiblement quadrilatère, la fente (6) s'étendant de la face intérieure (10) à la face inférieure du rebord (7).

4. Dispositif de rayonnage selon l'une quelconque des revendications précédentes dans lequel les fentes (6) ménagées dans le rebord (7) de la tablette comportent une partie élargie (12) facilitant l'introduction du repli (8) de la traverse (3).

5. Dispositif de rayonnage selon l'une quelconque des revendications précédentes dans lequel ledit au moins un repli (8) de la traverse (3) s'étend sur la longueur de la traverse (3) située entre les pattes d'accrochage (14).

6. Dispositif de rayonnage selon l'une quelconque des revendications précédentes dans lequel la hauteur du repli (8) correspond sensiblement à la profondeur des fentes (6) ménagées dans chaque tablette (4).

7. Dispositif de rayonnage selon l'une quelconque des revendications précédentes dans lequel la traverse (3) est réalisé en une seule pièce.

8. Dispositif de rayonnage selon l'une quelconque des revendications précédentes dans lequel la traverse (3) comporte un décroché (20) permettant un alignement avec le chant de la tablette une fois installée.

9. Dispositif de rayonnage selon l'une quelconque des revendications précédentes comportant au moins un élément rigidificateur (15) permettant le soutien d'une tablette (4), ledit élément rigidificateur (15) comportant à chaque extrémité (17) des fentes (16) coopérant avec la double paroi (9) des traverses (3) permettant la réception de l'élément sur la traverse

10. Dispositif de rayonnage selon la revendication 9 dans lequel la traverse (3) comprend deux encoches (18) au niveau du repli (8) permettant un blocage en translation de l'élément rigidificateur (15).

11. Dispositif de rayonnage selon l'une des revendications 9 ou 10, l'élément rigidificateur (15) étant indépendant et rapporté sous la tablette (4).

12. Dispositif de rayonnage selon l'une des revendications 9 ou 10, l'élément rigidificateur (15) étant fixé sous la tablette (4).

## Patentansprüche

1. Regalvorrichtung, umfassend Pfosten (2), Querträger (3), welche die Pfosten (2) paarweise verbinden, wenigstens einen Tragboden (4) und Mittel zum Befestigen (5) des Bodens (4), **dadurch gekennzeichnet, dass** die Befestigungsmittel (5) umfassen:
- Schlitze (6), die in wenigstens einer Randleiste (7) eines jeden Bodens (4) ausgebildet sind,
- wenigstens einen an jedem Querträger (3) ausgebildeten Umschlag (8), der die Bildung einer Doppelwand (9) ermöglicht und derart ist, dass der Umschlag (8) des Querträgers (3) mit den in dem Boden (4) ausgebildeten Schlitzen (6) zusammenwirkt, was die Aufnahme eines Randes des Bodens (4) in der Doppelwand (9) des Querträgers (3) ermöglicht.

2. Regalvorrichtung nach Anspruch 1, wobei der Boden (4) zwei Randleisten (7) umfasst, die jeweils einen Schlitz (6) pro Ende aufweisen und mit zwei seitlichen Querträgern (3) zusammenwirken, was die Aufnahme eines jeden Bodens (4) durch die Querträger (3) in der Nähe seiner vier Ecken ermöglicht.

3. Regalvorrichtung nach dem einen oder anderen der Ansprüche 1 oder 2, wobei die Randleiste (7) des Bodens (4) einen im Wesentlichen vierseitigen Querschnitt aufweist, wobei der Schlitz (6) sich von der Innenseite (10) zur Unterseite der Randleiste (7) erstreckt.

4. Regalvorrichtung nach einem der vorhergehenden Ansprüche, wobei die in der Randleiste (7) des Bodens ausgebildeten Schlitze (6) einen erweiterten Teil (12) umfassen, der das Einführen des Umschlags (8) des Querträgers (3) erleichtert.

5. Regalvorrichtung nach einem der vorhergehenden Ansprüche, wobei der wenigstens eine Umschlag (8) des Querträgers (3) sich über die zwischen den Einhänglaschen (14) befindliche Länge des Querträgers (3) erstreckt.

6. Regalvorrichtung nach einem der vorhergehenden Ansprüche, wobei die Höhe des Umschlags (8) im Wesentlichen der Tiefe der in jedem Boden (4) ausgebildeten Schlitze (6) entspricht.

7. Regalvorrichtung nach einem der vorhergehenden Ansprüche, wobei der Querträger (3) aus einem Stück ausgebildet ist.

8. Regalvorrichtung nach einem der vorhergehenden Ansprüche, wobei der Querträger (3) einen Absatz (20) umfasst, der ein Ausrichten mit der Schmalseite des Bodens ermöglicht, sobald er angebracht ist.

9. Regalvorrichtung nach einem der vorhergehenden Ansprüche, umfassend wenigstens ein Versteifungselement (15), das die Unterstützung eines Bodens (4) ermöglicht, wobei das Versteifungselement (15) an jedem Ende (17) Schlitze (16) umfasst, die mit der Doppelwand (9) der Querträger (3) zusammenwirken, was die Aufnahme des Elements an dem Querträger ermöglicht.

10. Regalvorrichtung nach Anspruch 9, wobei der Querträger (3) zwei Einkerbungen (18) im Bereich des Umschlags (8) umfasst, die ein Verschiebeblockieren des Versteifungselements (15) ermöglichen.

11. Regalvorrichtung nach einem der Ansprüche 9 oder 10, wobei das Versteifungselement (15) unabhängig und unter dem Boden (4) angesetzt ist.

12. Regalvorrichtung nach einem der Ansprüche 9 oder 10, wobei das Versteifungselement (15) unter dem Boden (4) befestigt ist.

## Claims

1. A shelving device comprising uprights (2), cross-bars (3) interconnecting the uprights (2) in pairs, at least one support plate (4), and securing means (5) for securing the plate (4), the device being **characterized in that** the securing means (5) comprise:
▪ sloths (6) formed in at least one rim (7) of each plate (4); and
▪ at least one fold (8) formed on each cross-bar (3) enabling a double wall (9) to be formed and such that the fold (8) of the cross-bar (3) cooperates with the slots (6) formed in the plate (4) enabling an edge of the plate (4) to be received in the double wall (9) of the cross-bar (3).

2. A shelving device according to claim 1, wherein the plate (3) has two rims (7), each presenting one slot (6) per end, and co-operating with two lateral cross-bars (3) enabling each plate (4) to be received by the cross-bars (3) in the vicinity of its four corners.

3. A shelving device according to claim 1 or claim 2, wherein the rim (7) of the plate (4) is of substantially quadrilateral section, the slot (6) extending from the inside face (10) to the bottom face of the rim (7).

4. A shelving device according to any preceding claim, wherein each slot (6) formed in the rim (7) of the plate includes an enlarged portion (12) facilitating insertion of the fold (8) of the cross-bar (3).

5. A shelving device according to any preceding claim, wherein said at least one fold (8) of the cross-bar (3) extends along the length of the cross-bar (3) situated between the attachment tabs (14).

6. A shelving device according to any preceding claim, wherein the height of the fold (8) corresponds substantially to the depth of the slots (6) formed in each plate (4).

7. A shelving device according to any preceding claim, wherein the cross-bar (3) is made as a single piece.

8. A shelving device according to any preceding claim, wherein the cross-bar (3) includes a setback (20) making it possible to come into alignment with the edge face of the plate once installed.

9. A shelving device according to any preceding claim, including at least one stiffener element (15) enabling a plate (4) to be supported, said stiffener element (15) including slots (16) at each end (17) co-operating with the double walls (9) of the cross-bars (3) so as to enable the element to be received by the cross-bars.

10. A shelving device according to claim 9, wherein the cross-bar (3) has two notches (18) in the fold (8) enabling the stiffener element (15) to be prevented from moving in translation.

11. A shelving device according to claim 9 or claim 10, the stiffener element (15) being independent from and fitted under the plate (4).

12. A shelving device according to claim 9 or claim 10, the stiffener element (15) being fastened under the plate (4).
